# EUROPÄISCHE PATENTSCHRIFT

(11) **EP 0 114 307 B1**
(45) Veröffentlichungstag und Bekanntmachung des Hinweises auf die Patenterteilung: **16.09.1987**
(21) Anmeldenummer: 83112652.9
(22) Anmeldetag: 15.12.1983
(51) Int. Cl.: H05B 3/74, H05B 1/02, F24C 15/10

(54) **Temperaturregeleinrichtung für ein Wärmegerät**
Temperature-regulating device for a heating apparatus
Dispositif de régulation de la température d'un appareil de chauffage

(30) Priorität: 18.12.1982 DE 3247028
(43) Veröffentlichungstag der Anmeldung: 01.08.1984
(73) Patentinhaber: E.G.O. Elektro-Geräte Blanc u. Fischer, D-75032 Oberderdingen (DE)
(72) Erfinder: Gössler, Gerhard, D-7519 Oberderdingen (DE); Mohr, Hans, D-7519 Sulzfeld (DE)
(74) Vertreter: Patentanwälte Ruff, Beier, Schöndorf und Mütschele

## Beschreibung

Die Erfindung betrifft eine Temperaturregel- bzw. Steuereinrichtung für ein Wärmegerät mit einem langgestreckten, insbesondere stab- oder rohrförmigen, der Wärme ausgesetzten Temperaturfühler mit einer an seinem Ende angeordneten Steuereinrichtung zur Verringerung der Wärmeabgabe des Wärmegeräts, insbesondere mit einem zwischen einem Strahlheizkörper und einer Glaskeramik-Kochfläche angeordneten stabförmigen Temperaturfühler und einem von diesem betätigbaren Schalter.

Es ist bereits bekannt (DE-OS 3097037), für eine Temperaturbegrenzungseinrichtung einen Temperaturfühler zu verwenden, der aus einer Hülse aus Quarzgutglas und einem innerhalb der Hülse angeordneten metallischen Stab grösserer thermischer Ausdehnung besteht. Dieser Stab beaufschlagt mit seinem einen Ende einen Schnappschalter, so dass bei Erreichen einer bestimmten Temperatur der Schnappschalter betätigt wird. Der Schnappschalter oder ein sonstiger Schalter sitzt z.B. in einem lsoliergehäuse aus Steatit, in dem die Kraftübertragungselemente zwischen dem Metallstab und dem justierbaren Schnappschalter mit seinen elektrischen Zuleitungen untergebracht sind.

Derartige Reglerkonstruktionen sind verhältnismässig teuer, aufgrund des Quarzgutrohres und dessen mechanischer Lagerung, aber auch wegen der Geienkekonstruktion zwischen dem Fühlerstab und dem Reglerkopf.

Ebenfalls bekannt ist es (DE-OS 3108025), einen stabförmigen Temperaturfühler etwa diagonal über die Heizeinheit einer Glaskeramik-Kochfläche zu führen. Dieser stabförmige Temperaturfühler besteht aus einer Ausdehnungshülse aus Metall und einem darin angeordneten Stab aus keramischem Material, der eine geringere thermische Dehnung hat. Auch dieser Temperaturfühler wirkt auf einen ausserhalb des Heizbereiches angeordneten Reglerkopf ein.

Der Grund dafür, dass man derartige Ausdehnungsfühler verwendet, die auf ausserhalb des Heizbereiches liegende Schalter einwirken, liegt darin, dass an der Unterseite der Glaskeramik Temperaturen im Grössenordnungsbereich von etwa 700°C herrschen, und dass bekannte Bimetallschalter diese Temperaturen nicht aushalten können.

Es ist ebenfalls schon versucht worden (DE-GM 8109131), einen Temperaturfühler ausserhalb des beheizten Bereiches mit Hilfe eines Koppelbleches an eine aus Glaskeramik bestehende Kochplatte wärmemässig anzukoppeln. Dabei handelt es sich jedoch um eine mit Ausdehnungsflüssigkeit gefüllte Fühlerdose, bei der die bei Bimetall-Schaltern vorhandenen Beschränkungen bezüglich der Temperatur nicht auftreten. Darüber hinaus ist in diesem Fall eine Ankopplung nur an den Rand der Kochplatte möglich.

Es ist ebenfalls schon vorgeschlagen worden (DE-OS 2 943 922), einen in einem Gehäuse untergebrachten Bimetall-Schalter am Rand einer die Glaskeramikbeheizung aufnehmenden Tragschale anzuordnen. Hierbei ist jedoch eine Hilfsbeheizung für den Bimetallschalter erforderlich, damit dieser die richtige Temperatur beim Einschalten der Heizung erhält.

Weiterhin bekannt ist eine Temperatursteuereinrichtung der eingangs genannten Art (US-A 3710076), bei der ein temperaturempfindliches Element, vorzugsweise mit einem temperaturver- änderbaren elektrischen Widerstand, an der Unterseite einer Glaskeramik-Kochfläche anliegt.

Weiterhin ist es bekannt (DE-A 2045001), bei einer Masse-Kochplatte einen Kupferstift von der Unterseite der Kochplatte her durch den Kochplattenkörper bis etwa zu deren Oberseite einzusetzen. Unterhalb der Kochplatte ist im beheizten Bereich ein Bimetall-Schalter angeordnet. Diese Anordnung ist für höhere Temperaturen nicht geeignet.

Der Erfindung liegt die Aufgabe zugrunde, eine Temperaturregel- bzw. Steuereinrichtung der eingangs genannten Art zu schaffen, die sich leicht und billig herstellen lässt und dennoch ein genaues Temperaturverhalten aufweist, wobei handelsübliche Bimetall-Schalter verwendet werden können.

Zur Lösung dieser Aufgabe ist erfindungsgemäss vorgesehen, dass der Temperaturfühler als Wärmeübertragungselement ausgebildet ist, das von einem Rohr aus zunderfreiem Material, insbesondere Edelstahl, mit einem darin angeordneten, vorzugsweise aus Kupfer, bestehenden Innenstab gebildet ist und mit mindestens einem Temperaturschalter wärmemässig gekoppelt ist, der ausserhalb des beheizten Bereiches liegt.

Während also im Stand der Technik der Wärmefühler aufgrund unterschiedlicher Ausdehnung oder unterschiedlichen elektrischen Widerstandes auf einen Schalter einwirkt, wird nach den Massnahmen der Erfindung der Wärmefühler dazu verwendet, die Wärme zu dem Schalter-zu leiten, wobei dieser Schalter dann ein handelsüblicher Bimetall-Schalter sein kann. Der zunderfreie Edelstahl ist in der Lage, auch in Dauerbeanspruchung die hohen Temperaturen auszuhalten, während das im Inneren angeordnete Material aufgrund seiner guten Wärmeleiteigenschaften verwendet wird.

Der Temperaturfühler, der insbesondere auch stabförmig ausgebildet sein kann, kann beispielsweise längs eines Durchmessers über den Strahlheizkörper geführt werden, es ist selbstverständlich auch möglich, ihn in gekrümmten Formen zu verwenden. Der Temperaturschalter sitzt dabei ausserhalb des beheizten Bereiches, insbesondere im Bereiche eines Endes des Wärmeübertragungselementes. Selbstverständlich ist es möglich, an beiden Enden des Wärmeübertragungselementes einen Schalter anzubringen, wenn beispielsweise unterschiedliche Temperaturen abgefühlt werden sollen. Beispielsweise kann vorgesehen sein, dass der Temperaturschalter ein handelsüblicher Schalter, insbesondere mit einer Bimetall-Sprungscheibe, ist. Diese Bime-

tall-Schalter stehen zu sehr niedrigen Preisen zur Verfügung, so dass die gesamte Regeleinrichtung sich billig herstellen lässt.

Die Erfindung schlägt in Weiterbildung vor, dass das Rohr mit dem Innenstab durch Verpressen, insbesondere in Prismaform, eng verbunden ist. Dies hat den Vorteil, dass es zu einer dichten Verbindung zwischen der Innenseite des Rohres und dem Innenstab kommt, so dass nicht nur ein guter Wärmeübergang, sondern vor allen Dingen auch ein gleichmässiger Wärmeübergang an allen Stellen des Temperaturfühlers gegeben ist.

Besonders günstig ist es, wenn das Rohr und/ oder der Kupferdraht mit einem Kabelschuh verpresst ist, an dem der Temperaturschalter befestigt, insbesondere angeschraubt ist. Das Verpressen mit dem Kabelschuh kann gleichzeitig mit dem Verpressen von Rohr und Innenstab durchgeführt werden, so dass nur ein einziger Arbeitsgang erforderlich ist. Der Kabelschuh besteht dabei vorzugsweise ebenfalls aus Kupfer mit vorzugsweise einer temperaturbeständigen Oberfläche, die insbesondere eine Vernickelung sein kann.

In Weiterbildung ist vorgesehen, dass das Rohr einen mindestens einseitig abgeflachten, insbesondere dreieckigen Querschnitt aufweist, der ggf. beim Verpressen mit dem Innenstab entsteht. Diese Ausbildung macht es möglich, das Rohr bei einer Glaskeramik-Kochfläche unmittelbar an deren Unterseite anliegen zu lassen, und zwar mit Vorteil mit der abgeflachten Seite. Dies führt wiederum zu einer guten Wärmübertragung von der Fläche, deren Wärme überwacht werden soll, auf den Stab. Statt des dreieckigen Querschnitts kann beispielsweise auch ein halbrunder Querschnitt verwendet werden.

Die Erfindung schlägt weiterhin vor, dass die Abmessungen und/oder die Form und/oder die Wärmeleitfähigkeit des Rohres und/oder des Innenstabes derart ausgewählt sind, dass die zulässige Dauertemperatur des Temperaturschalters nicht überschritten wird. So kann z.B. die Wandstärke des Rohres so ausgewählt werden, dass eine gute Übertragung auf den Innenstab erfolgt. Wenn es erforderlich ist, kann der Temperaturfühler auch in_Bogenform über die zu überwachende Fläche geführt werden.

Es hat sich herausgestellt, dass durch die Massnahmen nach der Erfindung überraschenderweise ausserordentlich günstige Ergebnisse erzielt wurden. Trotz der grossen Differenz zwischen der zu regelnden Temperatur und der Ansprechtemperatur des Bimetall-Temperaturreglers ergeben sich in der Praxis überraschend gute Koch- und Bratergebnisse. Zwar ergibt die natürliche Totzeit des Systems eine recht grosse Amplitude, die jedoch im praktischen Gebrauch nicht stört. Es ergibt sich eine sehr geringe Schalthäufigkeit des Temperaturreglers und beim erstmaligen Aufheizen ein gewisses Überschwingen, was zu einer durchaus erwünschten Verkürzung der Ankochzeiten führt.

Weitere Merkmale, Einzelheiten und Vorzüge der Erfindung ergeben sich aus der folgenden Beschreibung einer bevorzugten Ausführungsform sowie anhand der Zeichnung. Hierbei zeigen:
Fig. 1 einen Querschnitt durch einen Strahlheizkörper mit einer Glaskeramik-Kochfläche;
Fig. 2 eine Aufsicht auf den Strahlheizkörper;
Fig. 3 eine vergrösserte Seitenansicht der Anordnung des Bimetall-Schalters;
Fig. 4 einen Querschnitt längs Linie IV-IV in Fig.1.

In Fig. 1 ist ein Querschnitt durch eine Glaskeramik-Kochfläche 11 und eine darunter angeordnete Strahlheizung dargestellt. Die Strahlheizung enthält einen Strahlheizkörper 12. Der Strahlheizkörper 12 ist innerhalb eines Formkörpers 13 angeordnet, der eine Begrenzung nach aussen und nach unten darstellt. Unterhalb des Formkörpers 13 ist eine Isolierschicht 14 angebracht, wobei die gesamte Strahlheizung von einem Blechteller 15 umgeben ist. Quer zur Beheizung verläuft ein Wärmeübertragungselement 16 in Form eines geradlinigen Rohres 17, siehe auch Fig. 2. Das Wärmeübertragungselement 16 ist auf der in Fig. 1 rechten Seite leicht nach unten abgeknickt, so dass sein rechtes Ende 18 durch eine Öffnung in dem Blechtellerrand 19 hindurchgesteckt werden kann.

Auf seiner in Fig. 1 linken Seite ist das Wärmeübertragungselement 16 über eine Art Kabelschuh 20 mit einem Bimetall-Temperaturregler 21 wärmemässig verbunden.

Aus Fig. 2 ergibt sich im einzelnen die Lage des Rohres 17 des Wärmeübertragungselementes und des Bimetall-Temperaturreglers 21. Es ist zu sehen, dass das rechte Ende durch den Blechtellerrand 19 hindurchgreift, während das gesamte Rohr 17 des Wärmeübertragungselementes 16 längs eines Durchmessers über den Strahlheizkörper 12 verläuft.

Der Bimetall-Temperaturregler 21, der eine nicht dargestellte Bimetall-Sprungscheibe enthalten kann, ist mit zwei Anschlussleitungen 22, 23 versehen, von denen die eine zu einem Steckerstift 24 eines Anschlussstückes 25 führt, während die andere mit einem Ende des Strahlheizkörpers 12 verbunden ist. Da das Rohr 17 des Wärmeübertragungselementes 16 über praktisch seine gesamte Länge von der Wärme der Glaskeramik-Kochfläche 11 beaufschlagt wird, nimmt es deren Temperatur an und leitet sie nach beiden Seiten ab, wobei die nach der linken Seite hin abgeleitete Wärme direkt über den Kabelschuh 20 auf dem Bimetall-Regler 21 übertragen wird. Daher ist die Temperatur, die der Bimetall-Regler annimmt, ein Mass für die Temperatur der Glaskeramik-Kochfläche 11, auch wenn seine Temperatur wesentlich niedriger ist.

Aus Fig. 3 geht die Anordnung des Bimetall-Reglers 21 im einzelnen hervor. Der Bimetall-Regler 21 besitzt ein Gehäuse, in dem wärmeleitend eine Bimetall-Sprungscheibe angeordnet ist. Das Gehäuse 26 des Bimetall-Reglers 21 besitzt an seiner rechten Seite eine Schraube 27, auf die der mit einem Loch versehene untere Schenkel 28 des Kabelschuhs 20 aufgesteckt und mit Hilfe einer Mutter 29 festgeschraubt ist. Dadurch entsteht eine wärmemässig gute Verbindung zwischen dem Kabelschuh und dem Gehäuse 26 des Temperaturreglers 21.

Der obere Schenkel 30 des Kabelschuhs 20 ist mit dem Innenstab 31 eng verpresst, so dass auch hier eine gute wärmeleitende Verbindung hergestellt ist.

Aus Fig. 4 ergibt sich der Querschnitt einer Ausführungsform eines Wärmeübertragungselementes 16. Es ist zu sehen, dass es aus einem äusseren Rohr 17 mit dreieckigem Querschnitt besteht, in dessen Innerem ein gut wärmeleitendes Material eingebracht ist, beispielsweise ein Kupferstab 31. Das Wärmeübertragungselement 16 wird derart befestigt, dass seine obere flache Seite direkt an der Unterseite der Glaskeramik-Kochfläche 11 zur Anlage kommt. Aufgrund der relativ niedrigen Höhe des Rohres 17 benötigt die Einrichtung auch wenig Platz. Die Wandstärke des Rohres 17 kann beispielsweise etwa 0,3 mm sein. Das Aussenrohr 17 und der Kupferstab 31 werden durch Reduzieren, vorzugsweise aber durch prismenartiges Verpressen in gute wärmeleitende Verbindung gebracht. Mit dem Pressvorgang wird gleichzeitig an einem Ende der Kabelschuh 20 mit dem Kupferdraht 31 verpresst. Der Kabelschuh 20, der wie der Kupferstab 31 aus elektrolytisch reinem Kupfer bestehen kann, besitzt zweckmässig eine temperaturbeständige Oberfläche, beispielsweise eine Vernickelung.

Die Befestigung des Wärmeübertragungselementes 16 geschieht auf der rechten Seite durch Einstecken in die Öffnung 18, während auf der linken Seite eine beispielsweise am Rohr 17 festgeschweisste Halteldammer 32 einfach über den Rand 19 des Blechtellers 15 gesteckt wird.

Aufgrund des verwendeten Materiales für das Wärmeübertragungselement 16 lässt sich dieses sogar leicht biegen, so dass auch andere Formen verwendet werden könnten. Der niedrige Querschnitt des Rohres 17, siehe Fig. 4, ermöglicht eine sehr flache Bauweise des Strahlheizkörpers, aufgrund dessen man entweder bei gegebener Höhe niedrigere Tellertemperaturen erreichen kann oder bei bisherigen Tellertemperaturen die Gesamthöhe des Heizkörpers niedriger ausführen kann. Das Wärmeübertragungselement 16 ist vollständig unempfindlich gegen Schlag und Stoss, so dass es beim Einbau auch in dieser Hinsicht keine Probleme aufwirft.

Die Anordnung des Wärmeübertragungselementes direkt an der Unterseite der Glaskeramikfläche hat den Vorteil, dass der Fühler Einflüsse, wie versetzt aufgestellter Topf, Topfgüte, Leerlauf, Menge usw. spürt, und entsprechend darauf reagieren kann. Das Regelverhalten wird in diesem Punkt verbessert.

Ein weiterer Vorteil ergibt sich innerhalb des Herstellungsprozesses. Eine mechanische Justierung der Temperaturschaltwerte ist nicht mehr erforderlich. Die Justierung ist durch den konstruktiven Fühleraufbau vorgegeben. Die wärmetechnische Auslegung des Fühlers wird mittels Dimensionierung der Massen und Oberflächen des Aussenmantels (bevorzugt schlechter Wärmeleiter) und des Innenstabes (bevorzugt sehr guter Wärmeleiter) an die vom Bimetall-Hersteller standardisierte Schalttemperatur angeglichen.

Bei der Verwendung einer Bimetallschalterausführung für alle Kochstellendurchmesser kann der jeweilige Fühlerstab in seinen wärmetechnischen Daten auf die Beheizung abgestimmt werden. Verwendet wird zum Beispiel bei der Kochstellenbeheizung mit Nenndurchmesser 145 mm als Aussenmantel ein Edelstahlrohr mit den Massen 0 2x0,16 mm und als Innenstab ein Kupferleiter 0 1,6 mm (KochstelIe 180 mm: 0 1,3 mm).

Die Vergrösserung der Masse des Aussenmantels bewirkt eine Vergrösserung der Totzeit (Einschwingverhalten und Regelamplitude). Eine Änderung der Kupfermasse beeinflusst durch die Änderung der transportierbaren Wärmemenge die Schalttemperatur gemessen an der Glaskeramikoberfläche. Eine weitere Anpassung kann über die Lage des Fühlers und dessen Form (Hitzebeaufschlagung) erzielt werden. So ist zum Beispiel die Topffühligkeit bei Verwendung eines dreieckförmigen Querschnittes mit schmaler auf die Platte gerichteter Seite nicht so ausgeprägt wie bei einer breiteren Seite. Bevorzugt wird ein Winkel von 110° zwischen den anderen Seiten.

## Patentansprüche

1. Temperaturregel- bzw. Steuereinrichtung für ein Wärmegerät mit einem Temperaturfühler, dessen Wärmeübertragungselement (16) sich zwischen einem Strahlheizkörper (12) und einer Glaskeramik-Kochfläche (11) über einen Teil des Strahlheizkörpers (12) erstreckt und der vom Strahlheizkörper erzeugten Wärme ausgesetzt ist, wobei an einem Ende des Wärmeübertragungselementes (16) dessen mit diesem wärmemässig gekoppelter Temperaturschalter (21) zur Verringerung der Wärmeabgabe des Wärmegerätes ausserhalb des beheizten Bereiches angeordnet ist, dadurch gekennzeichnet, dass das Wärmeübertragungselement (16) stabförmig ausgebildet ist, das aus einem Rohr (17) aus zunderfreiem Material, insbesondere Edelstahl, und einem darin angeordneten Innenstab (31) aus gut wärmeleitendem Material, vorzugsweise Kupfer, gebildet ist, dass der Temperaturschalter ein Bimetall-Schalter (21) ist und dass das stabförmige Wärmeübertragungselement (16) im wesentlichen diagonal über den Strahlheizkörper (12) geführt ist.

2. Einrichtung nach einem der vorhergehenden Ansprüche, dadurch gekennzeichnet, dass der Temperaturschalter (21) ein handelsüblicher Bimetall-Schalter, insbesondere mit einer Bimetall-Sprungscheibe, ist.

3. Einrichtung nach einem der vorhergehenden Ansprüche, dadurch gekennzeichnet, dass das Rohr (17) mit dem Innenstab (31) durch Verpressen, insbesondere in Prisma-Form, eng verbunden ist.

4. Einrichtung nach einem der vorhergehenden Ansprüche, dadurch gekennzeichnet, dass das Rohr (17) und/oder der Innenstab (31) mit einer Art Kabelschuh (20) verpresst ist, an dem der Temperaturschalter (21) befestigt, insbesondere angeschraubt ist.

5. Einrichtung nach Anspruch 4, dadurch gekennzeichnet, dass der Kabelschuh (20) aus Kupfer mit vorzugsweise einer temperaturbeständigen Oberfläche besteht, insbesondere vernickelt ist.

6. Einrichtung nach einem der vorhergehenden Ansprüche, dadurch gekennzeichnet, dass das Wärmeübertragungselement (16) einen mindestens einseitig abgeflachten, insbesondere dreieckigen Querschnitt aufweist, der ggf. beim Verpressen des Rohres (17) mit dem Innenstab (31) entsteht.

7. Einrichtung nach einem der vorhergehenden Ansprüche, dadurch gekennzeichnet, dass bei einer Glaskeramik-Kochfläche das Wärmeübertragungselement (16) unmittelbar an deren Unterseite anliegt.

8. Einrichtung nach einem der vorhergehenden Ansprüche, dadurch gekennzeichnet, dass die Form und/oder die Abmessungen und/oder die Wärmeleitfähigkeit des Wärmeübertragungselementes (16), insbesondere des Rohres (17) und/oder des Innenstabes (31) derart ausgewählt sind, dass die zulässige Dauertemperatur des Temperaturschalters (21) nicht überschritten wird.

9. Einrichtung nach einem der vorhergehenden Ansprüche, dadurch gekennzeichnet, dass der Temperaturschalter (21) im Bereich eines für den Strahlheizkörper vorgesehenen Anschlussstückes (25) angeordnet ist.

## Claims

1. Temperature regulating and control device for a heating apparatus with a temperature sensor, whose heat transfer element (16) extends between a radiant heater (12) and a glass ceramic cooking surface (11) over part of the radiant heater (12) and which is exposed to the heat generated by the latter, and at one end of the heat transfer member (16), its temperature switch (21) thermally coupled thereto is located outside the heated zone for reducing the heat emission of the heating apparatus, characterized in that the heat transfer member (16) is constructed in rod-like manner and is formed from a tube (17) of scale- free material, particularly high-grade steel, and an inner rod (31) arranged therein made from good heat conducting material, preferably copper, that the temperature switch is a bimetal switch (21) and that the rod-like heat transfer member (16) is guided essentially diagonally over the radiant heater (12).

2. Device according to one of the preceding claims, characterized in that the temperature switch (21) is a commercially available bimetal switch, particularly with a bimetal jump disk.

3. Device according to one of the preceding claims, characterized in that the tube (17) is closely connected to the inner rod (31) by moulding, particularly in prismatic shape.

4. Device according to one of the preceding claims, characterized in that tube (17) and/or inner rod (31) is moulded with a type of cable shoe

(20), to which the temperature switch (21) is fixed, particularly screwed.

5. Device according to claim 4, characterized in that the cable shoe (20) is made from copper with a preferably thermally stable surface and which is in particular nickel-coated.

6. Device according to one of the preceding claims, characterized in that the heat transfer member (16) has an at least one-sided flattened, particularly triangular cross-section, which is optionally obtained on moulding tube (17) with inner rod (31 ).

7. Device according to one of the preceding claims, characterized in that the in the case of a glass ceramic cooking surface, the heat transfer member (16) engages directly with the underside thereof.

8. Device according to one of the preceding claims, characterized in that the shape and/or dimensions and/or thermal conductivity of the heat transfer member (16), particularly the tube (17) and/or inner rod (31) are chosen in such a way that the permitted permanent temperature of the temperature switch (21) is not exceeded.

9. Device according to one of the the preceding claims, characterized in that the temperature switch (21) is arranged in the vicinity of a connecting piece (25) provided for the radiant heater.

## Revendications

1. Dispositif de régulation de température ou de commande pour un appareil de chauffage muni d'une sonde thermométrique dont l'élément (16) transmetteur de chaleur s'étend entre un corps chauffant diffuseur (12) et une surface de cuisson (11) en vitrocérame, sur une partie du corps chauffant diffuseur (12), et est exposé à la chaleur engendrée par ce corps chauffant diffuseur, l'interrupteur thermostatique (21) dudit élément, couplé thermiquement à ce dernier, étant disposé à une extrémité de l'élément (16) transmetteur de chaleur, en dehors de la zone chauffée, afin de réduire la dissipation de chaleur de l'appareil de chauffage, caractérisé par le fait que l'élément (16) transmetteur de chaleur est réalisé en forme de barrette comprenant un tube (17) en un matériau exempt d'incrustations, en particulier de l'acier fin, dans lequel se trouve une barrette interne (31) en un matériau à bonne conductivité thermique, de préférence du cuivre; par le fait que l'interrupteur thermostatique est un interrupteur (21) à bilame; et par le fait que l'élément (16) transmetteur de chaleur en forme de barrette s'étend sensiblement en diagonale au-dessus du corps chauffant diffuseur (12).

2. Dispositif selon l'une des revendications précédentes, caractérisé par le fait que l'interrupteur thermostatique (21) est un interrupteur à bilame courant dans le commerce, muni en particulier d'un bilame discoïdal à déclic.

3. Dispositif selon l'une des revendications précédentes, caractérisé par le fait que le tube (17) est solidarisé intimement par compression avec la barrette interne (31), notamment en une forme prismatique.

4. Dispositif selon l'une des revendications précédentes, caractérisé par le fait que le tube (17) et/ou la barrette interne (31) est comprimé avec une sorte de cosse (20) passe-câble, à laquelle l'interrupteur thermostatique (21) est fixé en particulier par vissage.

5. Dispositif selon la revendication 4, caractérisé par le fait que la cosse (20) passe-câble consiste en du cuivre présentant de préférence une surface thermiquement stable, et est en particulier nickelée.

6. Dispositif selon l'une des revendications précédentes, caractérisé par le fait que l'élément (16) transmetteur de chaleur présente une section aplatie au moins d'un côté, notammenttrian- gulaire, à laquelle il est donné éventuellement naissance lors de la compression du tube (17) avec la barrette interne (31).

7. Dispositif selon l'une des revendications précédentes, caractérisé par le fait que, en présence d'une surface de cuisson en vitrocérame, l'élément (16) transmetteur de chaleur porte directement contre la face inférieure de cette dernière.

8. Dispositif selon l'une des revendications précédentes, caractérisé par le fait que la forme et/ou les dimensions et/ou la conductivité thermique de l'élément (16) transmetteur de chaleur, en particulier du tube (17) et/ou de la barrette interne (31), sont choisies de telle sorte que la température admissible en service permanent de l'interrupteur thermostatique (21) ne soit pas dépassée.

9. Dispositif selon l'une des revendications précédentes, caractérisé par le fait que l'interrupteur thermostatique (21) est implanté au voisinage d'une pièce de raccordement (25) prévue pour le corps chauffant diffuseur.
